# FASCICULE DE BREVET EUROPEEN

(11) **EP 1 225 816 B1**
(45) Date de publication et mention de la délivrance du brevet: **11.01.2006**
(21) Numéro de dépôt: 00910991.9
(22) Date de dépôt: 17.03.2000
(51) Int. Cl.: A41D 25/02

(54) **CRAVATE DU TYPE A REALISATION DU NOEUD SIMPLIFIE**
KRAVATE MIT VEREINFACHTER KNOTENHERSTELLUNG
TIE WITH SIMPLIFIED KNOT

(30) Priorité: 23.03.1999 FR 9903572; 02.12.1999 FR 9915180
(43) Date de publication de la demande: 31.07.2002
(73) Titulaire: Rapha, Louise, 93350 Le Bourget (FR)
(72) Inventeur: Rapha, Louise, 93350 Le Bourget (FR)
(86) Numéro de dépôt international: PCT/FR2000/000673
(87) Numéro de publication internationale: WO 2000/056182

(56) Documents cités:
- WO-A-93/09689
- DE-A- 2 045 163
- FR-A- 1 083 802
- FR-A- 2 620 309
- US-A- 3 631 541
- US-A- 4 875 239

## Description

La présente invention concerne une cravate et un procédé pour avoir une cravate toujours prête dont le problème du noeud est supprimé.

Les cravates depuis toujours forment une bande de tissu passée autour d'un col de chemise, puis nouée par une technique de pliage de la bande de tissu appelé noeud de cravate, le processus de pliage, puis d'ajustement sers le cou et peut provoquer l'étranglement, ce qui peut être dangereux. Le pliage présente un autre inconvénient, celui du temps nécessaire.

Cependant il est connu du brevet FR 2620309 un dispositif de cravate à noeud rapporté permettant de simplifier la réalisation d'un noeud de cravate, mais ce dispositif nécessite plusieurs pièces : une bande de tissu, un noeud de forme tronconique et d'un élément de fixation à disposer à l'intérieur du noeud pour bloquer la bande de tissu à l'intérieur du noeud.

L'objet de l'invention est d'apporter une simplification d'un tel ensemble par sa réalisation en seulement deux parties (Figure 1) et selon une autre caractéristique procurera à l'ensemble des possibilités de réversibilité, multipliant ainsi les possibilités d'utilisation (Figures 7, 8, 9) ceci est obtenu grâce à une cravate du type à réalisation du noeud simplifié comportant :
- Une partie noeud préfabriqué sous forme tronconique avec orifice haut (section supérieure) et bas (section inférieure) (Figure 1 et 2) pourvu d'un élément d'attache autour du cou réglable (Figure 6) et d'autre part une bande de matériaux souple destinée à être insérée et bloquée à l'intérieur du noeud de sorte a constituer une cravate, et en régler la longueur selon la hauteur du buste de chaque individu (Figures 4, 5, 6).

La cravate prête s'obtient par le coulissement de la bande de tissu dans le noeud en forme tronconique :
On insère le brin avant (3) à l'intérieur du cône (1) on retourne le brin (3) au dessus de la partie supérieure arrière du cône (4), on insère le brin (3) dans la fente (2) prévue en face arrière, pour revenir à l'intérieur du cône devant la partie arrière (5) située sous la fente (2), on ajuste alors la longueur de la cravate (Figure 4).

Selon d'autres particularités :
1°) Le noeud est réalisé en matériau(x) souple(s) par exemple tissu ou cuir, et comporte des motifs intérieur et extérieur distincts de sorte à permette la réversibilité du noeud.
2°) L'élément de fixation (6) peut être positionné soit autour du cou avec un système de réglage (7) pour le tour d'encolure (Figure 6) soit au col par deux bandes courtes (6') munies de boutons ou crochets (7') non limitatif à positionner par fixation sur le pied de col Avant, sous le col de chemise (Figure 5).
   L'élément de fixation (Figures 5, 6, 7 et 8) est fixé sur le bord supérieur du noeud, en deux points opposés (8) (Figure 10) de sorte à être utilisable quelque soit la face apparente par exemple par couture, collage, soudure.
3°) Le noeud (1) est obtenu par découpe dans une bande sensiblement en forme de secteur de couronne dont les bords latéraux sont entaillés transversalement de sorte à continuer après assemblage de ces deux côtés par exemple par couture, collage, ou soudure, l'ouverture Arrière horizontale (Figures 10 et 2)
4°) L'élément de fixation est fixé sur le port supérieur dans la zone de jonction des parties : Convexe centrale et concaves latérales (Figure 10).

A titre d'illustration des dessins sont joints :
- La Figure (1) représente les deux parties de la cravate :
   Noeud (1) avec orifices Haut et Bas et bande de tissu.
- La Figure (2) représente le noeud (1) de dos avec ses deux côtés latéraux (1.3) cousus ou collés ou soudés et découpés transversalement pour former la fente horizontale arrière (2).
- La Figure (3) représente le noeud (1) en coupe faisant apparaître les zones supérieure (4) et inférieure (5) à la fente (2).
- La Figure (4) représente le montage de la cravate (3) et du noeud (1) en profil avec passage du brin de cravate (3) verticalement a l'intérieur du noeud (1) puis vers l'arrière de la partie (4), ensuite, dans la fente (2) et enfin vers l'intérieur et le bas en avant de la partie (5), cette figure fait apparaître le fait que le bord supérieur Arrière du cône formant le noeud est situé à un niveau inférieur à celui du bord Avant pour bien dissimuler le passage du brin Arrière de la bande, au dessus de ce bord par rapport au bord supérieur Avant et que la fente (2) se situe a un niveau central ou légèrement inférieur de la hauteur Arrière
- La Figure (5) représente la cravate faite avec système d'attache (6' et 7') sous le col de chemise.
- La Figure (6) représente la cravate faite avec système d'attache (6 et 7) autour du cou et réglable.
- Les Figures (7 et 8) représentent le noeud (1) réversible avec ses deux faces distinctes, constituées de deux bandes de matière souple superposées (9) et (10).
- La Figure (9) représente la bande de tissu (3) réversible avec ses deux faces distinctes superposées (11) et (12).
- La Figure (10) représente le noeud (1) après découpe dans une bande formée d'un secteur de couronne de forme sensiblement tronconique avec ses deux bords (1.3) latéraux entaillés horizontalement pour définir la fente arrière (2).

En référence a ces dessins, l'invention a pour objet :
Une cravate du type à réalisation du noeud simplifié comportant une partie noeud (1) préfabriquée sous forme tronconique avec orifice Haut (section supérieure) et Bas (section inférieure) (Figure 1), pourvue d'un élément d'attache (6) au col ou autour du cou (Figure 5) et d'autre part une bande (3) (Figure 1), destinée a être insérée et bloquée à l'intérieur du noeud (1) de sorte à constituer une cravate caractérisée en ce que la partie noeud (1) soit pourvue directement sur sa face Arrière d'une fente unique horizontale (Figures 2, 3, et 4) permettant le blocage du brin Arrière de la bande souple (3) après passage du brin Arrière de cette bande au dessus du bord supérieur Arrière de la partie noeud et introduction par la dite fente à l'intérieur de la partie noeud en arrière du brin Avant de la bande, et en ce que le bord supérieur Arrière de la partie noeud soit située à un niveau inférieur à celui du bord Avant afin de dissimuler le passage supérieur Arrière de la bande au dessus du dit bord.

Selon une autre caractéristique la partie noeud est réalisée en matériau(x) souple(s) et comporte des motifs extérieur et intérieur distincts de sorte à permettre la réversibilité du noeud et constituer deux noeuds de cravate d'aspect distinct (10 et 12) combiné à une bande (3), elle même pourvue de motifs distincts sur ses faces Avant et Arrière (Figures 7, 8 et 9) selon d'autres particularités :
- Le noeud (1) et/ou la bande (3) comprenant deux bandes superposées (9), (10) d'aspects différents, ces éléments peuvent être réalisés en tissu ou en cuir souple.
- L'élément de fixation autour du cou (6) est fixé sur le bord supérieur en deux points opposés (8) du noeud (1) de sorte à être utilisable quelque soit la face apparente. Les Figures (7 et 8) illustrent le noeud (1) dans ses deux configurations.
- En référence à la Figure (10), le noeud (1) est obtenu par découpe dans une bande, sensiblement en forme de secteur de couronne dont les bords latéraux (1.3) sont entaillés transversalement de sorte à continuer après assemblage des deux côtés (1.3), par exemple couture, collage ou soudure, l'ouverture Arrière horizontale.
- Le bord supérieur du secteur de couronne présente de préférence une zone centrale convexe (1.1.s) vue de dessus et des demi - prolongements latéraux légèrement concaves (1.2.s) ou droit, de sorte à ce que le brin Arrière de la bande passant au dessus du bord avant (1.1.i) du noeud (1) et soit ainsi dissimulé lorsque la cravate est mise en place sous le col.
- La partie inférieure présente elle préférentiellement une zone centrale vue de dessous convexe (1.1.i) et des demi - prolongements latéraux (1.2.i) également convexes. Cette forme développée permet de ménager un espace suffisant pour réaliser la découpe transversale Arrière.
   Dans ce cas l'élément de fixation (6) autour du cou est fixé sur le bord supérieur dans la zone de jonction (8) des parties convexes centrale (1.1.s) et concaves latérales (1.2.s).

## Revendications

1. Cravate du type à réalisation du noeud simplifiée comprenant une partie noeud (1) préfabriquée sous forme tronconique avec orifice haut et orifice bas, pourvue d'un élément (6) d'attache au coi ou autour du cou, et d'autre part d'une bande souple (3) destinée à être insérée et bloquée à l'intérieur du noeud de sorte à constituer une cravate, **caractérisée en ce que** la partie noeud (1) est pourvue d'une fente unique horizontale arrière (2) permettant le blocage du brin arrière de la bande souple (3) après passage du brin arrière de cette bande (3) au dessus du bord supérieur arrière de la partie noeud (1) et introduction par la dite fente à l'intérieur de la partie noeud en arrière du brin avant de la bande, et **en ce que** le bord supérieur arrière de la partie noeud soit situé à un niveau inférieur à celui du bord avant afin de dissimuler le passage supérieur arrière de la bande (3) au dessus du dit bord.

2. Cravate selon la revendication 1 **caractérisée en ce que** la partie noeud est réalisée en matériau(x) souple(s) et comporte des motifs extérieur et intérieur de sorte à permettre la réversibilité du noeud et à constituer deux noeuds de cravate d'aspect distinct, combiné à une bande (3) elle même pourvue de motifs distincts sur ses faces avant et arrière.

3. Cravate selon revendications 1 et 2 **caractérisée en ce que** le noeud (1) et /ou la bande (3) comportent deux bandes d'aspect différents superposées (9) et (10).

4. Cravate selon revendication 1, 2 ou 3 **caractérisée en ce que** le noeud (1) est réalisé en tissu.

5. Cravate selon revendications 1,2 ou 3 **caractérisée en ce que** le noeud (1) est réalisé en cuir souple.

6. Cravate selon revendications 1 et 2 **caractérisée en ce que** l'élément de fixation autour du cou (6) est fixé sur le bord supérieur en deux points opposés (8) du noeud (1) de sorte à être invisible quelque soit la face apparente.

7. Cravate selon l'une des revendications précédentes **caractérisée en ce que** le noeud (1) est obtenu par découpe dans une bande, sensiblement en forme de secteur de couronne dont les bords latéraux (1.3) sont entaillés transversalement de sorte à constituer après assemblage des deux côtés, par exemple par couture, collage, soudure, l'ouverture arrière horizontale.

8. Cravate selon revendication 7 **caractérisée en ce que** le bord supérieur du secteur de couronne présente une zone centrale convexe (1.1.s) vue de dessus et des demi - prolongements latéraux largement concaves (1.2.s) ou droits de sorte à être situés à un niveau inférieur.

9. Cravate selon revendication 7 ou 8 **caractérisée en ce que** la partie inférieure du secteur de couronne présente une zone centrale vue de dessous convexes (1.2.i).

10. Cravate selon revendication 6 et 8 **caractérisée en ce que** l'élément de fixation (6) autour du cou est fixé sur le bord supérieur dans la zone de jonction (8) des parties convexes centrale et concaves latérales.

## Patentansprüche

1. Krawatte des Typs mit vereinfachtem Ausführen des Knotens, die einen vorgefertigten Knotenteil (1) in kegelstumpfförmiger Form mit einer oberen und einer unteren Öffnung umfasst, versehen mit einem Befestigungselement (6) des Kragens um den Hals und andererseits einem biegsamen Band (3), das dazu bestimmt ist, in das Innere des Knotens eingeführt und blockiert zu werden, um eine Krawatte zu bilden, **dadurch gekennzeichnet, dass** der Knotenteil (1) mit einem einzigen horizontalen hinteren Schlitz (2) versehen ist, der das Blockieren des hinteren Strangs des biegsamen Bands (3) nach dem Durchgehen des hinteren Strangs dieses Bands (3) über dem oberen hinteren Rand des Knotenteils (1) und das Einführen durch den Schlitz in das Innere des Knotenteils hinter dem vorderen Strang des Bands erlaubt, dass sich der obere hintere Rand des Knotenteils auf einem Niveau befindet, das unter dem des vorderen Rands liegt, um den oberen hinteren Durchgang des Bands (3) über dem Rand zu verbergen.

2. Krawatte nach Anspruch 1, **dadurch gekennzeichnet, dass** der Knotenteil aus biegsamem Werkstoff oder biegsamen Werkstoffen besteht und äußere und innere Muster aufweist, so dass die Umkehrbarkeit des Knotens erlaubt wird und zwei Krawattenknoten mit unterschiedlichem Aussehen bildet, kombiniert mit einem Band (3), das selbst auf seiner Vorder- und seiner Rückseite mit unterschiedlichen Mustern versehen ist.

3. Krawatte nach Anspruch 1 und 2 **dadurch gekennzeichnet, dass** der Knoten (1) und/oder das Band (3) zwei Bänder mit unterschiedlichem Aussehen überlagert (9) und (10) umfasst.

4. Krawatte nach Anspruch 1, 2 oder 3, **dadurch gekennzeichnet, dass** der Knoten (1) aus Stoff hergestellt ist.

5. Krawatte nach Anspruch 1, 2 oder 3, **dadurch gekennzeichnet, dass** der Knoten (1) aus geschmeidigem Leder hergestellt ist.

6. Krawatte nach Anspruch 1 und 2, **dadurch gekennzeichnet, dass** Element zum Befestigen um den Hals (6) an dem oberen Rand in zwei einander gegenüberliegenden Punkten (8) des Knotens (1) befestigt ist, so dass es ungeachtet der sichtbaren Seite unsichtbar ist.

7. Krawatte nach einem der vorhergehenden Ansprüche, **dadurch gekennzeichnet, dass** der Knoten (1) durch Ausschneiden aus einem Band erzielt wird, im Wesentlichen in Form eines Kranzsektors, dessen Seitenränder (1.3) quer eingeschnitten sind, so dass nach dem Zusammenfügen der zwei Seiten zum Beispiel durch Nähen, Kleben, Schweißen, die hintere horizontale Öffnung gebildet wird.

8. Krawatte nach Anspruch 7, **dadurch gekennzeichnet, dass** der obere Rand des Kranzsektors in Draufsicht eine konvexe zentrale Zone (1.1.s) und seitliche Halbverlängerungen, die weitgehend konkav (1.2.s) oder gerade sind, so dass sie sich auf einem unteren Niveau befinden, aufweist.

9. Krawatte nach Anspruch 7 oder 8, **dadurch gekennzeichnet, dass** der untere Teil des Kranzsektors eine in Ansicht von unten zentrale konvexe Zone (1.2.i) aufweist.

10. Krawatte nach Anspruch 6 und 8, **dadurch gekennzeichnet, dass** das Element zum Befestigen um den Hals (6) auf dem oberen Rand in der Verbindungszone (8) des konvexen zentralen und konkaven seitlichen Teils befestigt ist.

## Claims

1. Simplified knot type tie consisting of a knot section (1) pre-tied in the form of a sawn off cone with a lower hole and an upper hole, with a collar or neck attachment section (6), as well as a flexible strip (3) intended to be inserted and blocked inside the knot so as to make a tie, **characterised in that** the knot section (1) includes a single rear horizontal slot (2) enabling to lock the rear piece of the flexible strip (3) after passing the rear piece of the strip (3) above the upper rear section of the knot part (1) and introducing it through the said slot inside the knot part behind the front piece of the strip, and **in that** the upper rear edge of the knot part is located on a level lower than that of the front edge in order to conceal the passing of the strip (3) over the said edge.

2. Tie according to claim 1 **characterised in that** the knot part is made of flexible materials and includes exterior and interior patterns so the knot is reversible and comprises two tie knots different in aspect, combined with a strip (3) showing different patterns on its front and back sides.

3. Tie according to claims 1 and 2 **characterised in that** the knot (1) and/or the strip (3) have two superposed different-looking strips (9) and (10).

4. Tie according to claims 1, 2 or 3, **characterised in that** the knot (1) is in fabric

5. Tie according to claims 1, 2 or 3 **characterised in that** the knot (1) is made of supple leather

6. Tie according to claims 1 and 2 **characterised in that** the fastening element around the neck (6) is attached on the upper edge in two opposite points (8) of the knot (1) so as to be invisible whatever side is visible.

7. Tie according to one of the previous claims **characterised in that** the knot (1) is obtained by cutting into a strip, markedly in the form of a crown section whose lateral edges (1.3) are notched transversally so as to form, after assembling both sides, by sewing, gluing or welding for instance, the rear horizontal opening.

8. Tie according to claim 7 **characterised in that** the upper edge of the crown section has a central area that is convex (1.1.s.) seen from above and half-extensions on the side that are slightly concave (1.2.s) or straight so as to be located on a lower level.

9. Tie according to claim 7 or 8 **characterised in that** the lower part of the crown section has a central area that is convex when seen from underneath (1.2.i)

10. Tie according to claim 6 and 8 **characterised in that** the fastening part (6) around the neck is tied to the upper edge in the junction area (8) of the central convex and side concave parts.
